# EUROPÄISCHE PATENTSCHRIFT

(11) **EP 4 518 727 B1**
(45) Veröffentlichungstag und Bekanntmachung des Hinweises auf die Patenterteilung: **27.05.2026**
(21) Anmeldenummer: 23723404.2
(22) Anmeldetag: 28.04.2023
(51) Int. Cl.: A47K 3/06, A47K 3/162

(54) **BADEWANNE UND/ODER DUSCHTASSE**
BATHTUB AND/OR SHOWER TRAY
BAIGNOIRE ET/OU BAC À DOUCHE

(30) Priorität: 03.05.2022 AT 503012022
(43) Veröffentlichungstag der Anmeldung: 12.03.2025
(73) Patentinhaber: Magic Bad Marvan & Marvan Produktentwicklungs- und Vertriebs GmbH, 1100 Wien (AT)
(72) Erfinder: MARVAN, Christoph, 1100 Wien (AT)
(74) Vertreter: Cunow, Gerda
(86) Internationale Anmeldenummer: PCT/AT2023/060145
(87) Internationale Veröffentlichungsnummer: WO 2023/212762

(56) Entgegenhaltungen:
- EP-A1- 3 378 366
- CN-Y- 2 329 291
- KR-B1- 101 629 922

## Beschreibung

Die vorliegende Erfindung bezieht sich auf eine Badewanne und/oder Duschtasse mit einem Bodenteil sowie ein einen Umfang des Bodenteils vollständig umgebendes, im Wesentlichen senkrecht zum Bodenteil angeordnetes Wand- bzw. Seitenelement, wobei das Wand- bzw. Seitenelement mehrteilig aus dicht aneinander festlegbaren, im Wesentlichen ringförmigen Elementen ausgebildet ist, wobei sämtliche das Bodenteil umgebenden, im Wesentlichen ringförmigen Elemente gegeneinander in Richtung einer Höhenerstreckung der Badewanne und/oder Duschtasse sowie gegenüber dem Bodenteil verlagerbar sind, wobei an dem gegenüber dem Bodenteil am weitesten verlagerbaren ringförmigen Element wenigstens ein daran angelenkter Hebe- und Absenkmechanismus vorgesehen ist, wobei das Bodenteil von einer Abflussarmaturen aufweisenden Ablaufrinne umgeben ist und die ringförmigen Elemente in die Abflussrinne versenkbar angeordnet sind.

Badewannen und/oder Duschtassen finden sich in unterschiedlichsten Größen, Ausgestaltungen und auch Tiefen in nahezu jedem Eigenheim bzw. jeder Wohnung, wobei insbesondere in modernen Eigenheimen der Wunsch der Bewohner, ein Badezimmer, welches sowohl eine Badewanne als auch eine Duschtasse beinhaltet, aufgrund des eingeschränkten Platzangebots meist nicht in Erfüllung gehen kann. Beide Elemente, die Badewanne und auch die Duschtasse haben ihre Vor- und ihre Nachteile. So ist es bei einer Duschtasse für ältere und/oder Personen mit eingeschränkter Mobilität einfach in diese hineinzugelangen, andererseits ist eine Ganzkörperreinigung, insbesondere bei eingeschränkter Beweglichkeit oder auch bei Kindern in einer Badewanne bequemer und einfacher, in welche jedoch das Einsteigen und Aussteigen aufgrund des hohen Randes ohne Hilfsmittel, insbesondere für Personen mit eingeschränkter Mobilität, kaum möglich ist.

Um es diesen Personen zu ermöglichen, in eine derartige tiefe Badewanne hineinsteigen zu können und herauskommen zu können, wurden bereits Badewannen mit Einstiegsöffnungen bzw. Türen versehen und zur Verfügung gestellt, in welche der Benutzer einfach ein- und aussteigen kann. Nachteilig bei derartigen Badewannen ist jedoch immer noch das Faktum, dass für ein Duschen ein derartig tiefes Element, wie eine herkömmliche Badewanne, nicht erforderlich ist und andererseits selbst wenn eine ebene oder nahezu ebene Fläche für das Duschen bereitgestellt werden kann, technische Probleme in Bezug auf den Wasserablauf, die Reinigungsmöglichkeit der gesamten Badewanne und/oder Duschtasse und dgl. mehr bestehen.

Der EP 3378366 A ist eine Badewanne und/oder Duschtasse zu entnehmen, welche sowohl eine eine ausreichende Tiefe aufweisende Badewanne als auch eine mit einem umgebenden Badezimmerboden fluchtend ausgebildete Duschtasse ausbilden kann. Nachteilig bei dieser Art von Badewanne und/oder Duschtasse ist, dass entweder ein Bodenteil mit Abflussarmaturen verbunden ist, so dass vor einem Absenken der einzelnen ineinandergreifenden die Wanne ausbildenden Elemente, die Badewanne vollständig entleert werden muss, um ein Überlaufen von Wasser hintanhalten zu können. Ebenfalls bekannt ist andererseits, dass in einem versenkten Zustand der die Wanne ausbildenden Elemente, diese in eine Ablaufrinne abgesenkt werden, in welcher Abflüsse ausgebildet sind bzw. wenigstens ein Abfluss ausgebildet ist, über welche(n) das Wasser wegfließen soll. Nachteilig bei einer derartigen Ausbildung ist, dass die in die Ablaufrinne abgesenkten Profile der Wanne die Ablaufrinne nahezu vollständig ausfüllen, wodurch ein rasches Ablaufen des Wassers massiv behindert wird.

Der CH-PS 52381 ist eine weitere Ausbildung einer zusammenlegbaren Badewanne zu entnehmen, welche aus einem wannenförmigen Bodenelement und zu diesem teleskopartig verschiebbaren Wandelementen besteht, welche um ein unbeabsichtigtes Ineinandergleiten der einzelnen Elemente zu verhindern mittels unter dem oberen Rand einklemmbaren Stützelementen gehalten wird.

Die vorliegende Erfindung zielt daher auf eine derartige Badewanne und/oder Duschtasse ab, welche so ausgebildet ist, dass ihre Wand- bzw. Seitenelementhöhe vollständig im Boden versenkbar sind und eine ebene Fläche ausbilden, die ein schnelles und zuverlässiges Entleeren der Badewanne oder ein vollständiges Ablaufen von Wasser während einem Duschen ermöglicht und die überdies leicht reinigbar und wartungsarm ist.

Um somit beiden Erfordernissen in ein und derselben Badewanne und/oder Duschtasse Rechnung zu tragen, nämlich eine Badewanne bereitstellen zu können, in welche leicht hineingestiegen oder herausgestiegen werden kann und andererseits eine Duschtasse bereitzustellen, die während eines Duschens eine ebene Fläche ausbildet und andererseits eine Badewanne eine entsprechende Bautiefe aufweist, um ausreichend Wasser einfüllen zu können, um ein Vollbad nehmen zu können, ist es daher erforderlich, eine Badewanne und/oder Duschtasse zur Verfügung zu stellen, welche so eingestellt werden kann, dass sie mit einem umgebenden Badezimmerboden eine ebene Fläche ausbildet und überdies gewährleistet ist, dass entweder aus der Wanne stammendes Wasser oder beim Duschen zugeführtes Wasser sicher und zuverlässig über im bzw. unter dem Wannenboden ausgebildete Abläufe abfließen kann ist zur Lösung dieser Aufgabe die Badewanne und/oder Duschtasse im Wesentlichen dadurch gekennzeichnet, dass die Ablaufrinne aus zwei ineinander übergehenden Ablaufrinnenteilen, einem unteren und einem oberen Ablaufrinnenteil gebildet ist, dass im unteren Ablaufrinnenteil eine Mehrzahl von zur Auflage der im Wesentlichen ringförmigen Elemente ausgebildeten Abstützelementen vorgesehen ist und dass wenigstens ein mit wenigstens einem Wasserablaufrohr verbundener Ablauf in dem unteren Ablaufrinnenteil ausgebildet ist. Dadurch, die Ablaufrinne aus zwei ineinander übergehenden Ablaufrinnenteilen, einem unteren und einem oberen Ablaufrinnenteil gebildet ist, gelingt es, die im Wesentlichen ringförmigen Elemente vollständig in dem einen, nämlich dem oberen Ablaufrinnenteil zu versenken, wodurch im abgesenken Zustand der im Wesentlidien ringförmigen Elemente eine Duschtasse gebildet wird, welche eine vollständig ebene Fläche, die mit beispielsweise einem Badezimmerboden fluchtet, auszubilden. Indem weiterhin ein zweiter, insbesondere unterer Ablaufrinnenteil zur Verfügung steht, wird das Wasser, welches aus einer gefüllten Badewanne entleert wird oder das während des Duschens auf die gebildete ebene Fläche auftrifft, durch die obere Ablaufrinne nach unten abgeleitet und über die untere Ablaufrinne in beispielsweise einen Abfluss geleitet. Auf diese Weise kann sichergestellt werden, dass nicht in unbeabsichtigter Weise Wasser in das Badezimmer läuft oder in einem Ablaufrinnenteil stehen bleibt, wie dies bei Badewannen gemäß dem Stand der Technik der Fall war, welche zwar zur Ausbildung einer ebenen Fläche abgesenkt werden konnten, jedoch die Rinne, in welche die die Badewanne ausbildenden Elemente hineinversenkt wurden, aufgrund von das freie Abfließen von Wasser behindernden Wannenelementen nicht vollständig entleert werden konnte. Die aufgrund von stehen gebliebenem Wasser, Haaren oder Seifenresten und dgl. entstandenen Probleme ebenso wie Probleme eines unbeabsichtigten Wasseraustritts in das Badezimmer mit den bekannten nachteiligen Folgen eines rutschigen Bodens, durch Feuchtigkeit beschädigten Badezimmermöbeln oder dgl. können mit einer Ausbildung gemäß der vorliegenden Erfindung mit Sicherheit vermieden werden.

Unter ineinander übergehenden Ablaufrinnenteilen wird verstanden, dass die zwei Ablaufrinnenteile durch beispielsweise eine Stufe, eine Abschrägung, eine Querschnittsverjüngung oder dgl, getrennt sind, jedoch ein gemeinsames Wasseraufnahmevolumen ausbilden, bei welchem die wenigstens teilweise geöffnete Oberseite des unteren Wasseraufnahmevolumens gleichzeitig eine virtuelle Fortsetzung einer Bodenfläche des oberen Wasseraufnahrnevolumens ausbildet.

Eine weitere Sicherheit dafür bietet, wie dies gemäß der Erfindung vorgesehen ist, dass ein mit Wasserablaufrohren verbundener Ablauf in dem unteren Ablaufrinnenteil ausgebildet ist. Auf diese Weise wird sichergestellt, dass der Ablauf in dem am tiefsten gelegenen Teil der Badewanne oder Duschtasse vorgesehen ist und ein Stehenbleiben von Wasser in irgendeinem Teil der Vorrichtung mit Sicherheit hintangehalten ist.

Indem die Badewanne und/oder Duschtasse, wie dies einer Weiterbildung der Erfindung entspricht, so ausgebildet ist, dass die im Wesentlichen ringförmigen Elemente als ineinander eingreifbare im Wesentlichen L-förmige Einzelprofile ausgebildet sind und dass zwischen ineinander eingreifenden Schenkeln der Einzelprofile Dichtelemente, insbesondere ringförmige Dichtungen vorgesehen sind, gelingt es, die Wanne aus lösbar miteinander verbindbaren Einzelprofilen auszubilden, welche durch das Einlegen von Dichtelementen zwischen den Einzelprofilen in ihrem aufgerichteten Zustand dicht ist und weiterhin zu gewährleisten, dass im abgesenkten Zustand der im Wesentlichen ringförmigen Elemente Wasser zwischen den einzelnen ringförmigen Elementen durchtreten kann. Das Abdichten gelingt durch das Gewicht der Einzelelemente, welche ineinander eingehängt sind, eine Verbindung der im Wesentlichen ringförmigen Profile untereinander, beispielsweise mittels eines flexiblen Silikoneliemerites kann unterbleiben.

Um sicherzustellen, dass beim Absenken der Mehrzahl von im Wesentlichen ringförmigen Elementen nicht plötzlich Wasser zwischen sämtlichen lediglich durch die Dichtungen verbundenen im Wesentlichen ringförmigen Elementen durchtritt und eine übermäßige Menge Wasser in die Ablaufrinne fließt, wird das Absenken der im Wesentlichen ringförmigen Elemente so vorgegangen, dass Wasser zuerst zwischen dem Bodenelement und dem ersten Element, dann zwischen dem ersten und zweiten Element, usw. austritt. Dies gelingt dadurch, dass aufgrund des Wasserdrucks zuerst das unterste Element außer Eingriff mit dem Bodenelement kommt und in weiterer Folge als erstes in seinen gewünschten ebenen bzw. abgesenkten Zustand gelangt. Auf diese Weise kann verhindert werden, dass übermäßige Mengen an Wasser gleichzeitig austreten und schließlich kann, wie dies einer Weiterbildung der Erfindung entspricht, die Vorrichtung so weiterbildet sein, dass eine Mehrzahl von Sensoren vorgesehen ist, die den Wasserstand in der Ablaufrinne, die Geschwindigkeit des Absenkens der einzelnen ringförmigen Elemente und dgl. mehr kontrollieren und im Falle des zu raschen Absenkens bzw. eines zu hohen Wasserstands in der Ablaufrinne unmittelbar ein entsprechendes Signal ausgeben und im schlimmsten Fall die Bewegung umkehren, um ein beispielsweise ein Überfluten eines Badezimmers zu verhindern.

In der Praxis entsprechen die im Wesentlichen I-förmigen Elemente üblicherweise einem um 180 ° verschwenkten L, bzw. einer Art Haken, so dass der nach unten gerichtete Rand jedes Elements im Wesentlichen gerade ausgebildet ist.

Um nun zu verhindern, dass insbesondere im Falle einer vollständig mit Wasser befüllten Badewanne, d.h. in einem Zustand, in welchem sich im Wesentlichen sämtliche im Wesentlichen L-förmigen Elemente in ihrer maximalen Höhenerstreckung befinden bzw. ineinander eingehängt sind, sich die einzelnen im Wesentlichen ringförmigen Elemente ausbauchen bzw. durch den im Inneren der Badewanne herrschenden Wasserdruck vorformt werden, ist die Erfindung so weitergebildet, dass an einem Außenumfang der im Wesentlichen ringförmigen Elementen diese wenigstens teilweise umgreifende Versteifungselemente vorgesehen sind. Dadurch, dass an einem Außenumfang der im Wesentlichen ringförmigen Elementen diese wenigstens teilweise umgreifende Versteifungselemente vorgesehen sind, gelingt es, ein Ausbauchen der im Wesentlichen ringförmigen Elemente nach außen durch den im Inneren der Badewanne und/oder Duschtasse herrschenden Wasserdruck mit Sicherheit hintanzuhalten, Mit an einem Außenumfang wenigstens teilweise umgreifenden Versteifungselementen ist gemeint, dass die Versteifungselemente außen an den im Wesentlichen ringförmigen Elementen angeordnet sind, sei es mit diesen verschraubt, an diesen angeklebt, einstückig mit diesen ausgebildet, das Material verstärkt ist oder das Versteifungselement in die Materialstärke eingearbeitet ist oder dgl. mehr, und dass teilweise umgreifend insbesondere bei Ausbildungen der Badewanne, welche nicht kreisförmig sind sondern beispielsweise eine Ellipsenform oder dgl. aufweisen, bedeutet, dass die Langseiten bzw. verlängerten Seiten mit Versteifungselementen ausgebildet sind. Die Teile der im Wesentlichen kreisförmigen Elemente, welche eine relativ große Krümmung aufweisen, wie Kopfteile oder dgl., benötigen keinerlei Versteifungselemente, da diese einem Ausbauchen nicht oder nur sehr bedingt zugänglich sind.

Um eine sichere Standfläche zu bieten und insbesondere jede Unfallgefahr hintanzuhalten, selbst wenn die einzelnen im Wesentlichen ringförmigen Elemente sich im abgesenkten Zustand befinden, ist die Erfindung dahingehend weitergebildet, dass in einern abgesenkten Zustand der ringförmigen Elemente, das obere Ablaufrinnenteil durch jeweils obere Schenkel der im Wesentlichen L-förmigen Einzelprofile vollständig abgedeckt ist. Dadurch, dass das obere Ablaufrinnenteil durch jeweils obere Schenkel der im Wesentlichen L-förmigen Einzelprofile vollständig abgedeckt ist, wird nicht nur eine ebene Fläche bereitgestellt, sondern durch die schmalen Spalte, welche zwischen den einzelnen im Wesentlichen L-förmigen Einzelprofilen zwangsläufig ausgebildet werden, kann das Wasser sicher und zuverlässig in das untere Ablaufrinnenteil ablaufen und ein Auslaufen von Wasser aus dem Bereich der eben ausgebildeten Duschtasse wird vermieden. Die Spalten bilden sich hierbei vor allem deshalb, da eine Badewannenwand prinzipiell nicht ganz senkrecht ausgebildet ist, sondern eine geneigte Form hat, mit einer Verjüngung in Richtung zu einem Bodenteil hin aufweist, so dass bei einem Absenken je nach Neigungsgrad zwischen den einzelnen im Wesentlichen ringförmigen Elementen zwangsläufig ein kleiner Spalt zwischen den jeweiligen oberen Schenkeln von zwei im benachbarten, im Wesentlichen L-förmigen Einzelprofilen ausgebildet wird. Dieser kleine Spalt wird gemäß der vorliegenden Erfindung im abgesenkten Zustand der im Wesentlichen ringförmigen Elemente als Teil eines Wasserablaufs verwendet.

Indem, wie dies einer Weiterbildung der Erfindung entspricht, die Badewanne und/oder Duschtasse so ausgebildet ist, dass die Abstützelemente als Abstützstege oder Auflagernoppen ausgebildet sind, wird gewährleistet, dass in einem versenkten Zustand der Badewanne und/oder Duschtasse die im Wesentlichen ringförmigen Elemente auf den Abstützstegen oder Auflagernoppen aufliegen und eine Behinderung eines freien Ablaufens von Wasser in das untere Ablaufrinnenteil nicht stattfinden kann. Um ein Anstauen von Wasser an den Auflagernoppen bzw. Abstützstegen hintanzuhalten, kann hierbei die Ausbildung so getroffen sein, dass zwischen mehr als zwei Abstützstegen oder einer Reihe von Auflagernoppen jeweils ein Ablauf vorgesehen ist, der mit einem zentralen, unter der Badewanne bzw. Duschtasse angeordneten Ablauf verbunden ist, so dass aus einer Mehrzahl von Richtungen Wasser in den zentralen Ablauf fließen kann. Bei einer derartigen Ausbildung ist nicht nur gewährleistet, dass auch große Mengen an Wasser rasch und zuverlässig abfließen können, sondern insbesondere ein Überlaufen der Ablaufrinne mit Sicherheit hintangehalten wird.

Indem, wie dies einer Weiterbildung der Erfindung entspricht, die Ausbildung so getroffen ist, dass die Abstützstege als das untere Ablaufrinnenteil überbrückende, in diesem lösbar festgelegte Stege ausgebildet sind, kann eine weitere Vereinfachung der Vorrichtung bereitgestellt werden, bei welcher das Vorsehen von mehreren Ablauföffnungen vermieden werden kann, sondern das gesamte untere Ablaufrinnenteil für die Aufnahme von Wasser zur Verfügung steht, welches in diesem unteren Ablaufrinnenteil frei fließen kann und somit wiederum gewährleistet ist, dass ein rasches Abfließen des Wassers an dem bzw. den vorgesehenen Ablauföffnungen gewährleistet wird. Indem weiterhin die Abstützstege als lösbar festgelegte Stege ausgebildet sind, können diese beispielsweise zu Wartungs- oder Reinigungszwecken leicht entfernt werden, wodurch auch eine hygienische Ausbildung getroffen ist, da gewährleistet ist, dass an den Stegen keinerlei Rückstände wie Haare oder dgl. angelagert werden können bzw. diese rasch und einfach gereinigt werden können.

Für eine weitere Sicherheit der Badewanne und/oder Duschtasse ist die Erfindung so ausgebildet, dass die Abstützstege eine einer Anzahl von ringförmigen Elementen entsprechende Anzahl von Vertiefungen oder Rasten aufweisen. Indem die Abstützstege eine der Anzahl von ringförmigen Elementen entsprechende Anzahl von Vertiefungen oder Rasten aufweisen, wird in einem abgesenkten Zustand der Badewanne und/oder Duschtasse gewährleistet, dass jedes ringförmige im Wesentliche L-förmige Element in einer der Rasten bzw. Vertiefungen angeordnet wird, wodurch ein gegeneinander Verschieben der einzelnen im Wesentlichen ringförmigen Elemente mit Sicherheit vermieden wird und somit auch nicht in unbeabsichtigter Weise größere Spalte in der ebenen Bodenfläche, welche lediglich schmale Ablaufspalte aufweist, ausgebildet werden können.

In gleicher Weise kann die Ausbildung, wie dies einer Weiterbildung der Erfindung entspricht, so getroffen sein, dass die Auflagernoppen in Abstand voneinander an einer Bodenfläche der unterer. Ablaufrinne angeordnet sind und dass eine Mehrzahl von Gruppen von Auflagernoppen vorgesehen ist wobei jeweils eine Gruppe von Auflagernoppen sich in radialer Richtung der unteren Ablaufrinne erstreckend und in einer der Anzahl von ringförmigen Elementen entsprechenden Anzahl von Auflagernoppen nebeneinander angeordnet ist. Indem eine Mehrzahl von Auflagernoppen in Abstand voneinander an einer Bodenfläche der unteren Ablaufrinne angeordnet sind, gelingt es, Auflagernoppen für die im Wesentlichen ringförmigen Elemente bereitzustellen und gleichzeitig sicherzustellen, dass der Wasserablauf im Inneren der unteren Ablaufrinne nicht verlegt wird und das Wasser durch den Freiraum zwischen den einzelnen Noppen durchfließen kann. Indem gleichzeitig eine Mehrzahl von Gruppen von Auflagernoppen sich in radialer Richtung der unteren Ablaufrinne erstreckend angeordnet sind und diese Gruppen der Anzahl von ringförmigen Elemente eine entsprechende Anzahl von Auflagernoppen nebeneinander aufweisen, wird für jedes einzelne der ringförmigen Elemente eine Mehrzahl von Auflagerpunkten bereitgestellt und somit sichergestellt, dass auch bei einer Belastung auf der Oberseite der im Wesentlichen ringförmigen Elemente, z.B. wenn sich die Badewanne und/oder Duschtasse im abgesenkten Zustand befindet und als Duschtasse verwendet wird, kein unbeabsichtigtes Neigen bzw. Durchbiegen der einzelnen Elemente erfolgt und somit ein glatter und ebener Boden ohne jegliche Niveauunterschiede bereitgestellt werden kann.

Indem, wie dies einer Weiterbildung der Badewanne und/oder Duschtasse entspricht, die Ausbildung so getroffen ist, dass das Bodenteil aus wenigstens einem im Wesentlichen hohl ausgebildeten kastenförmigen Element sowie einem daran lösbar festgelegten im Wesentlichen plattenförmigen Element gebildet ist, ist das Gesamtgewicht der Badewanne und/oder Duschtasse herabgesetzt sowie ein fixer bzw. starrer Boden bereitgestellt, welcher sich unter Gewicht, sei es dem Gewicht des Wassers dem Gewicht eines oder mehrere Benutzer nicht durchbiegt und überdies ein ästhetisch schönes Aussehen aufweist.

Indem wie dies einer Weiterbildung der Erfindung entspricht, im Inneren des im Wesentlichen hohl ausgebildeten kastenförmigen Elements Steuer- bzw. Regelelemente, insbesondere die Elemente zum Steuern des Anhebens und/oder Absenkens der im Wesentlichen ringförmigen Elemente angeordnet sind, erübrigt es sich, eine gesonderte Bedienbox für die Steuerung der Badewanne und/oder Duschtasse vorzusehen. Selbstverständlich kann in dem im Wesentlichen hohl ausgebildeten kastenförmigen Element nicht nur die Steuerung bzw. Regelung für die Höheneinstellung der Duschtasse und/oder Badewanne vorgesehen sein, sondern auch die Steuerung über die Menge und/oder Temperatur des benötigten Wassers, verschiedenste Sensorelemente und dgl. mehr, sei es um, die Badewanne und/oder Duschtasse mit Fernbedienung, mit dem Handy oder sonst in irgendeiner Weise bedienen zu können, sei es um zwischen einem Wasserzulauf für ein Bad oder einem für eine Dusche umzuschalten und dgl. mehr. Selbstverständlich ist auch die klassische Bedienung derselben mittels beispielsweise Druckknöpfen zum Anheben oder Absenken der Wanne oder klassischen Wasserhähnen möglich. Auch können in dem hohl ausbildeten kastenförmigen Element sämtliche weiteren Elemente für den Wasserzulauf, Mischbatterien oder dgl. enthalten sein. Bei einer derartigen Ausbildung ist überdies, dadurch, dass das im Wesentlichen kastenförmig ausgebildete Element mit einem lösbar daran festgelegten, im Wesentlichen plattenförmigen Element abgedeckt ist, sichergestellt, dass keine Feuchtigkeit ins Innere des im Wesentlichen kastenförmigen Elements gelangen kann und dass an einer zum Inneren der Badewanne und/oder Duschtasse schauenden Fläche keinerlei Verriegelungselemente oder sonstige Festlegungselemente sichtbar sind und schließlich ist durch eine derartige Ausbildung eine einfache Reinigung des gesamten Bodenteils der Badewanne bzw. Duschtasse möglich.

Indem, wie dies einer Weiterbildung der Erfindung entspricht, die Vorrichtung so gebildet ist, dass das Bodenteil eine Mehrzahl von Düsen, insbesondere Luft- und/oder Wasserzufuhrdüsen aufweist, gelingt es, die Badewanne und/oder Duschtasse unmittelbar als Whirlpool bzw. Massagewanne zu benutzen, ohne dass Änderungen an den im Wesentlichen ringförmigen Profilen oder Ablaufrinnen vorgenommen werden müssen.

Wenn, wie dies einer Weiterbildung der Erfindung entspricht, der Hebe- und Absenkmechanismus durch wenigstens zwei elektrisch, hydraulisch oder pneumatisch betätigbare, insbesondere mittels Fernbedienung betätigbare Hubzylinder gebildet ist, wird ein einseitiges Anheben der Badewanne mit Sicherheit hintangehalten. Die Ausbildung kann hierbei so getroffen sein, wie dies an sich bekannt ist, dass der jeweilige Hebe- und/oder Absenkmechanismus an dem obersten im Wesentlichen ringförmigen Element angreift und für ein Absenken oder Anheben sorgt. Es erübrigt sich festzuhalten, dass das oberste im Wesentlichen ringförmige Element ebenso wie das Ablaufrinnenteil im Bereich des Hebe- und Absenkmechanismus eine Versteifung erfordert, um ein Ausreißen der üblicherweise aus Kunststoff gebildeten Elemente mit Sicherheit hintanzuhalten. Unter Berücksichtigung der Tatsache, dass derartige Versteifungselemente sich entweder über den gesamten Umfang des obersten im Wesentlichen ringförmigen Elements und des Ablaufrinnenteils erstrecken können oder nur lokal ausgebildet sind und aus jeglichen Materialien bzw. Möglichkeiten gewählt werden können, erübrigt sich ein näheres Eingehen auf diese Versteifungselemente.

Die gesamte Badewanne und/oder Duschtasse kann hierbei entweder mittels Fernbedienung oder klassisch mittels Bedienknöpfen und einer elektrischen Steuerung betätigt werden. Selbstverständlich sind jegliche Varianten von Sensorsteuerung, Steuerungen über Handy oder Fernbedienung, vorprogrammierbare Füll- bzw. Entleerzeiten und dgl. mehr möglich. Nachdem derartige Steuer- bzw. Regelelemente oder auch programmierbare Elemente dem Fachmann sind, erübrigt sich ein näheres Eingehen auf dieselben.

Die Erfindung wird nachfolgend anhand von in der Zeichnung dargestellten Ausführungsbeispielen näher erläutert. In diesen zeigen
- Fig. 1: eine Ansicht der Badewanne und/oder Duschtasse gemäß der Erfindung,
- Fig. 2: eine Seitenansicht der Badewanne und /oder Duschtasse von Fig. 1,
- Fig. 3: eine Ansicht von oben der Badewanne und/oder Duschtasse in abgesenktem Zustand, und
- Fig. 4: eine Explosionsdarstellung der einzelnen eine Variante der Badewanne und/oder Duschtasse ausbildenden Elemente.

In Fig. 1 ist allgemein mit 1 eine Badewanne und/oder Duschtasse bezeichnet, welche im vorliegenden Fall aus fünf ineinander schiebbaren bzw. auseinander schiebbaren, im Wesentlichen ringförmigen Elementen 2 ausgebildet ist. Die im Wesentlichen ringförmigen Elemente 2 sind bei der Darstellung von Fig. 1 in dem maximal auseinandergeschobenen Zustand gezeigt, so dass eine Badewanne 1 mit herkömmlicher Tiefe zwischen 35 cm und 50 cm ausgebildet wurde. Die Höhenverstellung der Badewanne bzw. Duschtasse 1 geschieht hierbei mittels eines an dem obersten ringförmigen Element 2 angreifenden Hebe- bzw. Absenkmechanismus 3, wobei sowohl das oberste ringförmige Element 2 für den Angriff des Hebe- und Absenkmechanismus 3 verstärkt ausgebildet ist als auch in der oberen Ablaufrinne 4 ein Verstärkungselement 5 für den Hebe- bzw. Absenkmechanismus 3 vorgesehen ist. Die Badewanne bzw. Duschtasse 1 gemäß Fig. 1 ist hierbei so ausgebildet, dass das unterste, im Wesentlichen ringförmige Element 2 in ein Bodenteil 6 eingreift, wobei gemäß der Erfindung das Bodenteil 6 mit beispielsweise einem Badezimmerboden, welcher nicht dargestellt ist, fluchtend und auf einer Ebene ausgebildet ist, um im zusammengeschobenen Zustand der im Wesentlichen ringförmigen Elemente 2 eine mit dem Badezimmerboden bündig ausgebildete Fläche zu erreichen.

Damit im zusammengeschobenen Zustand der im Wesentlichen ringförmigen Elemente 2 eine einzige Ebene mit dem Bodenteil 6 der Badewanne und/oder Duschtasse 1 ausgebildet werden kann, muss unter der Badewanne und/oder Duschtasse 1 eine Wasserablaufrinne 4 vorgesehen sein, deren Tiefe zumindest der Höhe der einzelnen im Wesentlichen ringförmigen Elemente 2 entspricht. Gemäß der Erfindung ist die Wasserablaufrinne 4 nunmehr so ausgebildet, dass sie aus zwei ineinander übergehenden Ablaufrinnenteilen 4 und 7, einem unteren 7 und einem oberen 4 Ablaufrinnenteil gebildet ist. Im unteren Ablaufrinnenteil 7 ist eine Mehrzahl von Abstützelementen 8 vorgesehen, auf welchen im abgesenkten Zustand der Badewanne und/oder Duschtasse 1 die einzelnen im Wesentlichen ringförmigen Elemente 2 aufruhen. In der gezeigten Ausführungsform sind die Abstützelemente 8 als Stege ausgebildet, die das untere Ablaufrinnenteil 7 überbrücken und in Vertiefungen 9 des unteren Ablaufrinnenteils 7 eingelegt sind. Die Abstützelemente 8 können auch mit Noppen oder als eingeschraubte bzw. in entsprechende Ausnehmungen dicht eingesteckte Stege oder dgl. ausgebildet sein. Die Abstützelemente 8 weisen weiterhin eine der Anzahl von im wesentlichen ringförmigen Elementen 2 entsprechende Anzahl von Rippen 10 auf, um im abgesenkten Zustand der Badewanne und/oder Duschtasse 1 ein verlagerungsfreies Aufruhen der einzelnen Elemente 2 zu ermöglichen.

Als Hebe- bzw. Absenkmechanismus 3 kann hierbei jede Art von Hubzylindern zum Einsatz gelangen, wie beispielsweise hydraulisch, pneumatisch oder elektrisch betriebene Hubzylinder. In diesem Zusammenhang ist festzuhalten, dass insbesondere das Gewicht, welches mit derartigen Hebe- und Absenkmechanismen 3 gehalten werden muss, relativ gering ist, da beispielsweise bei Kunststoffbadewannen die im Wesentlichen ringförmigen Elemente 2 nur ein sehr geringes Gewicht aufweisen und somit die in senkrechter Richtung auf die Badewanne bzw. Duschtasse 1 wirkenden Kräfte relativ gering sind.

In Fig. 1 ist die Tasse 11 mit den Ablaufrinnen 4, 7 weiterhin im Bereich um das obere Ablaufrinnenteil 4 mit Füssen, insbesondere höhenverstellbaren Füssen 12 versehen, um eine vor allem 100 % waagrechte Ausbildung der Badewanne und/oder Duschtasse 1 bereitstellen zu können, ausgebildet.

Schließlich kann, wie dies ebenfalls in der vorliegenden Ausbildung nicht dargestellt ist, die Badewanne bzw. Duschtasse 1 zur Erhöhung der Ästhetik an ihrer Außenseite mit einem Abdeckelement überzogen sein.

In Fig. 2 sind im Wesentlichen die Bezugszeichen von Fig. 1 beibehalten worden, wobei die Badewanne und/oder Duschtasse 1 als Ansicht von der Seite gezeigt ist, wobei zusätzlich auch die sich unter der Tasse 11 befindliche Ausgestaltung gezeigt ist. Neben den bereits in Fig. 1 gezeigten Elemente ist Fig. 2 weiterhin schematisch eine Antriebseinheit 13 für den hebe- und Absenkmechanismus 3 gezeigt sowie ein Ablauf 14, damit das in die untere Wasserablaufrinne 7 geflossene Wasser sicher abfließen kann.

In Fig. 3 ist die Badewanne und/oder Duschtasse 1 in ihrem zusammengefalteten bzw. ineinandergeschobenen Zustand der ringförmigen Elemente 2 darstellt, wobei das Bodenteil 6 auf einer Ebene mit den in der Ablaufrinne 4 versenkten im Wesentlichen ringförmigen Elementen 2 angeordnet ist und die jeweiligen oberen Schenkel 15 der im Wesentlichen L-förmigen Profile der im Wesentlichen ringförmigen Elemente 2 sind hierbei so ausgebildet, dass die Ablaufrinne 4, 7 durch diese oberen Schenkel 15 vollständig abgedeckt ist, so dass eine Unfallgefahr insbesondere beim Betreten des Bodenelements 6 der Badewanne und/oder Duschtasse 1 so weit als möglich hintangehalten ist. Es erübrigt sich festzuhalten, dass eine derartige Ausbildung der Badewanne und/oder Duschtasse 1 unmittelbar als Dusche zum Einsatz gelangen kann, indem vom Duschen stammendes Abwasser zwischen den im Wesentlichen ringförmigen Elementen 2 in die Ablaufrinne 4, 7 fließt und von dort über den Ablauf 14 abtransportiert wird.

In Fig. 4 ist eine Explosionsdarstellung, die die einzelnen eine Variante der Badewanne und/oder Duschtasse 1 ausbildenden Elemente zeigt, dargestellt. In dieser Explosionsdarstellung sind neben den für die Ausbildung der Badewanne und/oder Duschtasse 1 wesentlichen Elemente auch beispielsweise eine Höhenverstellung für die Füße 12, Dichtungen für die Verstärkungselemente 5 der Hebe- und Absenkmechanismen 3, Festlegungselemente und dgl. angedeutet, welche jedoch für die Funktionsweise der Badewanne und/oder Duschtasse 1 nicht wesentlich sind und daher nicht gesondert beschrieben werden.

Im Detail ist aus Fig. 4 ersichtlich, dass jedes im Wesentlichen ringförmige Element 2 mit einem oberen Rand 15 ausgebildet ist, in welchen oberen Rand 15 jeweils eine Dichtung 16 eingelegt wird. Die im Wesentlichen ringförmigen Elemente 2 können jedoch auch im Wesentlichen Z-förmig ausgebildet sein, wobei zusätzlich ein unterer in Fig. 4 nicht gezeigter Rand ausgebildet wäre. Diese im Wesentlichen Z-förmige Ausbildung der im Wesentlichen ringförmigen Elemente 2 ist einerseits schwerer reinigbar, da in der unteren Rinne des Z immer Wasser stehen bleibt und andererseits ist das freie Ablaufen von Wasser etwas erschwert. Durch die die im Wesentlichen L-förmige oder Z-förmige Ausbildung der im Wesentlichen ringförmigen Elemente 2 sind zwei in Höhenrichtung aufeinanderfolgende im Wesentlichen ringförmige Elemente 2 nur durch die eingelegte Dichtung 16 verbunden, so dass während des Absenkens die Elemente 2 außer Eingriff gelangen und Wasser zwischen den im Wesentlichen ringförmigen Elementen 2 durchtritt. Um aufgrund des in einer gefüllten Badewanne 1 vorherrschenden Wasserdrucks ein Ausbauchen der im Wesentlichen ringförmigen Elemente 2 zu verhindern, sind weiterhin die jeweiligen langen Seiten der Badewanne und/oder Duschtasse 1 mit Versteifungselementen 20 vorgesehen. Die Versteifungselemente 20 sind hierbei vorzugsweise in die Materialstärke jedes im Wesentlichen ringförmigen Elementes 2 eingearbeitete Metallversteifungen. Schließlich könnten die Elemente 20 auch als Materialverstärkungen ausgebildet sein.

Weiterhin ist aus Fig. 4 klar ersichtlich, dass das oberste ringförmige Element 2 einen bedeutend breiten Rand 15 des im Wesentlichen L-förmigen Elements als die weiteren im Wesentlichen ringförmigen Elemente 2 aufweist. Unter diesem breiten Rand 15 sind Versteifungselemente 5 vorgesehen, durch welche ebenso wie durch den Rand 15 die Hebe- und Absenkmechanismen 3 durchtreten, um ein Anheben und Absenken der Badewanne und/oder Duschtasse 1 zu ermöglichen.

Im Inneren der Tasse 11 ist ein der Form der Badewanne und/oder Duschtasse 1 entsprechendes im Wesentlichen kastenförmiges Element 17 ersichtlich, welches im Wesentlichen kastenförmige Element 17 hohl ausgebildet ist und zwei Zugangsöffnungen 18 aufweist, um in dessen Inneres zu gelangen. In diesem Innern können beispielsweise Steuerelemente, Antriebselemente für den Hebe- oder Absenkmechanismus 5 oder dgl. vorgesehen sein, welche nicht dargestellt sind. Das im Wesentlichen kastenförmige Element 17 wird durch das plattenförmige Element des Bodenteils 6 abgedeckt und durch Einlegen einer Dichtung 16 abgedichtet. Das Bodenteil 6 ist hierbei lösbar an dem im Wesentlichen kastenförmigen Element 17 festgelegt.

Schließlich sind der Fig. 4 neben den Abstützelementen 8 noch Ablaufamaturen 18 sowie der Ablauf 14, der zur Verbindung mit einem nicht gezeigten Rohrsystem ausgebildet ist, sowie unter der Tasse 11 anbringbare Trägerelemente 19 zu entnehmen.

Eine derartige Badewanne und/oder Duschtasse 1 zeichnet sich nicht nur durch eine extrem flexible Einsatzmöglichkeit aus, sondern hat insbesondere den Vorteil, dass sie vollständig barrierefrei geschaffen ist und gleichzeitig als vollwertige Badewanne dienen kann und überdies jegliches in der Wanne befindliches Wasser sicher abtransportiert werden.

## Patentansprüche

1. Badewanne und/oder Duschtasse (1) mit einem Bodenteil (6) sowie ein einen Umfang des Bodenteils (6) vollständig umgebendes, im Wesentlichen senkrecht zum Bodenteil (6) angeordnetes Wand- bzw. Seitenelement, wobei das Wand- bzw. Seitenelement mehrteilig aus dicht aneinander festlegbaren, im Wesentlichen ringförmigen Elementen (2) ausgebildet ist, wobei sämtliche das Bodenteil (6) umgebenden im Wesentlichen ringförmigen Elemente (2) gegeneinander in Richtung einer Höhenerstreckung der Badewanne und/oder Duschtasse (1) sowie gegenüber dem Bodenteil (6) verlagerbar sind, wobei an dem gegenüber dem Bodenteil (6) am weitesten verlagerbaren ringförmigen Element (2) wenigstens ein daran angelenkter Hebe- und Absenkmechanismus (3) vorgesehen ist, wobei das Bodenteil (6) von einer Ablaufarmaturen (18) aufweisenden Ablaufrinne (4, 7) umgeben ist und die ringförmigen Elemente (2) in die Ablaufrinne (4, 7) versenkbar angeordnet sind, **dadurch gekennzeichnet, dass** die Ablaufrinne (4, 7) aus zwei ineinander übergehenden Ablaufrinnenteilen, einem unteren (7) und einem oberen (4) Ablaufrinnenteil gebildet ist, dass im unteren Ablaufrinnenteil (7) eine Mehrzahl von zur Auflage der im Wesentlichen ringförmigen Elemente ausgebildeten Abstützelementen (8) vorgesehen ist und dass wenigstens ein mit wenigstens einem Wasserablaufrohr verbundener Ablauf (14) in dem unteren Ablaufrinnenteil (7) ausgebildet ist.

2. Badewanne und/oder Duschtasse (1) nach Anspruch 1, **dadurch gekennzeichnet, dass** die im Wesentlichen ringförmigen Elemente (2) als ineinander eingreifbare im Wesentlichen L-förmige Einzelprofile ausgebildet sind und dass zwischen ineinander eingreifenden Schenkeln der Einzelprofile Dichtelemente (16), insbesondere ringförmige Dichtungen vorgesehen sind.

3. Badewanne und/oder Duschtasse (1) nach Anspruch 1 oder 2, **dadurch gekennzeichnet, dass** an einem Außenumfang der im Wesentlichen ringförmigen Elementen (2) diese wenigstens teilweise umgreifende Versteifungselemente (20) vorgesehen sind.

4. Badewanne und/oder Duschtasse (1) nach Anspruch 1, 2 oder 3, **dadurch gekennzeichnet, dass** in einem versenkten Zustand der ringförmigen Elemente (2), das obere Ablaufrinnenteil (4) durch jeweils obere Schenkel (15) der im Wesentlichen L-förrnigen Einzelprofile vollständig abgedeckt ist.

5. Badewanne und/oder Duschtasse (1) nach einem der Ansprüche 1 bis 4, **dadurch gekennzeichnet, dass** die Abstützelemente (8) als Abstützstege oder Auflagernoppen ausgebildet sind.

6. Badewanne und/oder Duschtasse (1) nach Anspruch 5, **dadurch gekennzeichnet, dass** die Abstützstege (8) als das untere Ablaufrinnenteil (7) überbrückende, in diesem lösbar festgelegte Stege ausgebildet sind.

7. Badewanne und/oder Duschtasse (1) nach Anspruch 5 oder 6, **dadurch gekennzeichnet, dass** die Abstützstege (8) eine einer Anzahl von ringförmigen Elementen entsprechende Anzahl von Vertiefungen oder Rasten (10) aufweisen.

8. Badewanne und/oder Duschtasse (1) nach Anspruch 5, **dadurch gekennzeichnet, dass** die Auflagernoppen in Abstand voneinander an einer Bodenfläche der unteren Ablaufrinne (7) angeordnet sind und dass eine Mehrzahl von Gruppen von Auflagernoppen vorgesehen ist wobei jeweils eine Gruppe von Auflagernoppen sich in radialer Richtung der unteren Ablaufrinne erstreckend und in einer der Anzahl von im Wesentlichen ringförmigen Elementen (2) entsprechenden Anzahl von Auflagernoppen nebeneinander angeordnet ist.

9. Badewanne und/oder Duschtasse (1) nach einem der Ansprüche 1 bis 8, **dadurch gekennzeichnet, dass** das Bodenteil (6) aus wenigstens einem im Wesentlichen hohl ausgebildeten kastenförmigen Element (17) sowie einem daran lösbar festgelegten im Wesentlichen plattenförmigen Element gebildet ist.

10. Badewanne und/oder Duschtasse (1) nach Anspruch 9, **dadurch gekennzeichnet, dass** das im Inneren des im Wesentlichen hohl ausgebildeten kastenförmigen Elements (17) Steuer- bzw. Regelelemente, insbesondere Elemente zum Steuern des Anhebens und/oder Absenkens der im Wesentlichen ringförmigen Elemente (2) angeordnet sind.

11. Badewanne und/oder Duschtasse nach einem der Ansprüche 1 bis 10, **dadurch gekennzeichnet, dass** das Bodenteil (6) eine Mehrzahl von Düsen, insbesondere Luft- und/oder Wasserzufuhrdüsen aufweist.

12. Badewanne und/oder Duschtasse (1) nach einem der Ansprüche 1 bis 11, **dadurch gekennzeichnet, dass** der Hebe- und Absenkmechanismus (3) wenigstens zwei elektrisch, hydraulisch oder pneumatisch betätigbare, insbesondere mittels Fernbedienung betätigbare Hubzylinder (3) umfasst.

13. Badewanne und/oder Duschtasse (1) nach einem der Ansprüche 1 bis 12, **dadurch gekennzeichnet, dass** eine Mehrzahl von Sensoren vorgesehen ist, insbesondere Drucksensoren, Füllstandsensoren bzw. Feuchtigkeitssensoren vorgesehen ist.

## Claims

1. A bathtub and/or shower tray (1) comprising a base part (6) as well as a wall or side element, respectively, which completely surrounds a circumference of the base part (6) and is arranged substantially perpendicularly to the base part (6), wherein the wall or side element, respectively, is formed in multiple parts of substantially annular elements (2), which can be tightly fixed against one another, wherein all of the substantially annular elements (2), which surround the base part (6), can be displaced relative to each other in the direction of a vertical extent of the bathtub and/or shower tray (1) as well as with respect to the base part (6), wherein at least one lifting and lowering mechanism (3) is provided on and articulated to the annular element (2), which can be displaced the furthest with respect to the base part (6), wherein the base part (6) is surrounded by a drainage channel (4, 7) having drainage fittings (18), and the annular elements (2) are retractably arranged in the drainage channel (4, 7), **characterized in that** the drainage channel (4, 7) is formed by two drainage-channel parts, which transition into one another, a lower (7) and an upper (4) drainage-channel part, that a plurality of support elements (8), which are formed to support the substantially annular elements, is provided in the lower drainage-channel part (7), and that at least one drain (14) connected to at least one water-drainage pipe is formed in the lower drainage-channel part (7).

2. The bathtub and/or shower tray (1) according to claim 1, **characterized in that** the substantially annular elements (2) are formed as substantially L-shaped individual profiles, which can be engaged with each other and that sealing elements (16), in particular annular seals, are provided between legs of the individual profiles, which engage with one another.

3. The bathtub and/or shower tray (1) according to claim 1 or 2, **characterized in that** stiffening elements (20) are provided on an outer circumference of the substantially annular elements (2) so as to at least partly engage around them.

4. The bathtub and/or shower tray (1) according to claim 1, 2 or 3, **characterized in that** in a retracted state of the annular elements (2), the upper drainage-channel part (4) is completely covered by respective upper legs (15) of the substantially L-shaped individual profiles.

5. The bathtub and/or shower tray (1) according to one of claims 1 to 4, **characterized in that** the support elements (8) are formed as support bars or support knobs.

6. The bathtub and/or shower tray (1) according to claim 5, **characterized in that** the support bars (8) are formed as bars, which bridge the lower drainage-channel part (7) and which are releasably fixed therein.

7. The bathtub and/or shower tray (1) according to claim 5 or 6, **characterized in that** the support bars (8) have a number of depressions or notches (10), which corresponds to a number of annular elements.

8. The bathtub and/or shower tray (1) according to claim 5, **characterized in that** the support knobs are arranged at a distance from one another on a base surface of the lower drainage channel (7) and that a plurality of groups of support knobs is provided, wherein a group of bearing nubs is in each case arranged next to one another so as to extend in the radial direction of the lower drainage channel and in a number of support knobs corresponding to the number of substantially annular elements (2).

9. The bathtub and/or shower tray (1) according to one of claims 1 to 8, **characterized in that** the base part (6) is formed by at least one box-shaped element (17), which is formed to be substantially hollow, as well as a substantially plate-shaped element releasably fixed thereto.

10. The bathtub and/or shower tray (1) according to claim 9, **characterized in that** the control or regulating elements, respectively, in particular elements for controlling the lifting and/or lowering of the substantially annular elements (2), are arranged in the interior of the box-shaped element (17), which is formed to be substantially hollow.

11. The bathtub and/or shower tray according to one of claims 1 to 10, **characterized in that** the base part (6) has a plurality of nozzles, in particular air and/or water supply nozzles.

12. The bathtub and/or shower tray (1) according to one of claims 1 to 11, **characterized in that** the lifting and lowering mechanism (3) comprises at least two electrically, hydraulically or pneumatically operable lifting cylinders (3), which can in particular be operated by means of remote control.

13. The bathtub and/or shower tray (1) according to one of claims 1 to 12, **characterized in that** a plurality of sensors is provided, in particular pressure sensors, fill level sensors or moisture sensors, respectively.

## Revendications

1. Baignoire et/ou receveur de douche (1) comprenant une partie de fond (6) ainsi qu'un élément mural ou latéral entourant entièrement un pourtour de la partie de fond (6), disposé sensiblement perpendiculairement à la partie de fond (6), dans lequel l'élément mural ou latéral est réalisé en plusieurs parties à partir d'éléments sensiblement annulaires (2) pouvant être fixés les uns sur les autres de manière étanche, dans lequel tous les éléments sensiblement annulaires (2) entourant la partie de fond (6) peuvent être déplacés les uns contre les autres en direction d'une extension en hauteur de la baignoire et/ou du receveur de douche (1) ainsi que par rapport à la partie de fond (6), dans lequel est prévu, sur l'élément annulaire (2) pouvant être déplacé le plus loin par rapport à la partie de fond (6), au moins un mécanisme de levage et d'abaissement (3) articulé sur celui-ci, dans lequel la partie de fond (6) est entourée d'un canal d'évacuation (4, 7) présentant des robinetteries d'évacuation (18) et les éléments annulaires (2) sont disposés de manière à pouvoir être enfoncés dans le canal d'évacuation (4, 7), **caractérisé en ce que** le canal d'évacuation (4, 7) est formé à partir de deux parties de canal d'évacuation s'imbriquant l'une dans l'autre, une partie inférieure de canal d'évacuation (7) et une partie supérieure de canal d'évacuation (4), qu'une multitude d'éléments d'appui (8) réalisés pour supporter les éléments sensiblement annulaires est prévue dans la partie inférieure de canal d'évacuation (7) et qu'au moins une bonde (14) reliée à au moins un tuyau d'évacuation d'eau est réalisée dans la partie inférieure de canal d'évacuation (7).

2. Baignoire et/ou receveur de douche (1) selon la revendication 1, **caractérisé en ce que** les éléments sensiblement annulaires (2) sont réalisés en tant que profilés individuels sensiblement en forme de L pouvant venir en prise les uns avec les autres et que des éléments d'étanchéité (16), en particulier des joints d'étanchéité annulaires, sont prévus entre des branches des profilés individuels venant en prise les unes avec les autres.

3. Baignoire et/ou receveur de douche (1) selon la revendication 1 ou 2, **caractérisé en ce que** sont prévus, sur un pourtour extérieur des éléments sensiblement annulaires (2), des éléments de renfort (20) entourant au moins en partie ceux-ci.

4. Baignoire et/ou receveur de douche (1) selon la revendication 1, 2 ou 3, **caractérisé en ce que**, dans un état enfoncé des éléments annulaires (2), la partie supérieure de canal d'évacuation (4) est entièrement recouverte par des branches supérieures (15) respectives des profilés individuels sensiblement en forme de L.

5. Baignoire et/ou receveur de douche (1) selon l'une des revendications 1 à 4, **caractérisé en ce que** les éléments d'appui (8) sont réalisés sous forme d'entretoises d'appui ou de picots de support.

6. Baignoire et/ou receveur de douche (1) selon la revendication 5, **caractérisé en ce que** les entretoises d'appui (8) sont réalisées sous forme d'entretoises surmontant la partie inférieure de canal d'évacuation (7), fixées de manière amovible dans celle-ci.

7. Baignoire et/ou receveur de douche (1) selon la revendication 5 ou 6, **caractérisé en ce que** les entretoises d'appui (8) présentent un nombre d'évidements ou de crans (10) correspondant à un nombre d'éléments annulaires.

8. Baignoire et/ou receveur de douche (1) selon la revendication 5, **caractérisé en ce que** les picots de support sont disposés à distance les uns des autres sur une surface de fond du canal d'évacuation inférieur (7) et qu'une multitude de groupes de picots de support est prévue, dans lequel un groupe de picots de support est disposé respectivement de manière à s'étendre dans la direction radiale du canal d'évacuation inférieur et côte à côte en un nombre de picots de support correspondant au nombre d'éléments sensiblement annulaires (2).

9. Baignoire et/ou receveur de douche (1) selon l'une des revendications 1 à 8, **caractérisé en ce que** la partie de fond (6) est formée à partir d'au moins un élément (17) en forme de caisson réalisé de manière sensiblement creuse ainsi que d'un élément sensiblement en forme de plaque fixé de manière amovible sur celui-ci.

10. Baignoire et/ou receveur de douche (1) selon la revendication 9, **caractérisé en ce que** des éléments de commande ou de régulation, en particulier des éléments de commande du levage et/ou de l'abaissement des éléments sensiblement annulaires (2), sont disposés à l'intérieur de l'élément (17) en forme de caisson réalisé de manière sensiblement creuse.

11. Baignoire et/ou receveur de douche selon l'une des revendications 1 à 10, **caractérisé en ce que** la partie de fond (6) présente une multitude de buses, en particulier de buses d'arrivée d'air et/ou d'eau.

12. Baignoire et/ou receveur de douche (1) selon l'une des revendications 1 à 11, **caractérisé en ce que** le mécanisme de levage et d'abaissement (3) comprend au moins deux vérins de levage (3) à actionnement électrique, hydraulique ou pneumatique, en particulier à actionnement par une commande à distance.

13. Baignoire et/ou receveur de douche (1) selon l'une des revendications 1 à 12, **caractérisé en ce qu'**une multitude de capteurs est prévue, en particulier des capteurs de pression, des capteurs de niveau de remplissage ou des capteurs d'humidité.
